# FASCICULE DE BREVET EUROPEEN

(11) **EP 0 804 888 B1**
(45) Date de publication et mention de la délivrance du brevet: **19.11.1997**
(21) Numéro de dépôt: 96440031.1
(22) Date de dépôt: 22.04.1996
(51) Int. Cl.: A47C 3/30, A47C 1/024, G05G 1/24

(54) **Perfectionnements aux systèmes de réglage et de commande des divers éléments mobiles et/ou déformables d'un siège de bureau**
Verbesserungen an Verstell- und Bedienungsvorrichtungen von bewegenden und verformbaren Teilen eines Bürostuhls
Improvements in adjusting and control devices of moving and deformable parts in office chairs

(43) Date de publication de la demande: 05.11.1997
(73) Titulaire: STEELCASE STRAFOR (S.A.), 57403 Sarrebourg Cédex (FR)
(72) Inventeur: Schneider, Jean-Marc, 57400 Sarrebourg (FR)
(74) Mandataire: Littolff, Denis

(56) Documents cités:
- EP-A- 0 385 473
- EP-A- 0 592 008

## Description

La présente invention concerne des perfectionnements aux sièges de bureau, et elle vise plus particulièrement des perfectionnements aux systèmes de réglage et de commande des divers éléments mobiles et/ou déformables d'un siège de bureau.

Un siège de bureau se compose essentiellement d'un piétement fixe sur lequel est monté, généralement rotatif, un ensemble formé d'une assise et d'un dossier, lesquels sont généralement réglables et/ou déformables pour assurer le confort de l'utilisateur, en fonction de sa taille, de sa conformation et de ses conditions de travail.

A titre d'exemple préférentiel, auquel on se référera dans la suite à titre illustratif :
- Il est connu d'assurer ce genre de montage au moyen d'une colonne à hauteur réglable, généralement par action télescopique entre deux portions grâce à un vérin, et de préférence un système pneumatique faisant intervenir une cartouche notamment à gaz comprimé pouvant alimenter deux cylindres coaxiaux constituant ces deux portions, la commande de la communication entre ces cylindres, permettant leur réglage mutuel en hauteur, étant déterminée par l'ouverture ou la fermeture d'une soupape. Un tel système est décrit par exemple dans le brevet français FR-A-2 025 110.
- Il est également connu depuis longtemps de permettre le basculement du dossier par rapport à l'assise, avec la possibilité de bloquer ce basculement, soit dans deux positions extrêmes, soit entre une série de positions intermédiaires.
- Il est également connu de permettre un réglage de la tension de basculement du siège, c'est à dire du dossier et/ou de l'assise, par exemple en soumettant ce basculement à au moins un ressort de torsion enroulé autour de l'axe de basculement, ce réglage étant déterminé par le degré de torsion appliqué au ressort ; un mécanisme de ce genre fait par exemple intervenir la position d'un élément mobile en translation.

Toutes ces possibilités de réglage et de commande présentent l'intérêt d'offrir à l'utilisateur le maximum de confort, quelles que soient sa taille, sa conformation et les conditions d'utilisation du siège.

Beaucoup présentent cependant l'inconvénient d'être séparées et réparties en différents points au-dessous du siège, ce qui impose souvent des tâtonnements à l'utilisateur quand il veut sélectionner le réglage sur lequel il veut agir.

Il existe cependant déjà des sièges dans lesquels certaines commandes sont associées ou couplées de manière à être actionnées par un nombre réduit d'organes de commande.

Ainsi, par exemple, le brevet WO-A-81/03605 et le brevet français FR-A-2 460 648 décrivent chacun un fauteuil dont le réglage de la hauteur de l'assise et de l'inclinaison du dossier sont commandées par un organe rotatif unique, à savoir une came, agissant selon sa position angulaire sur l'une ou l'autre de deux soupapes équipant deux cylindres pneumatiques déterminant lesdits réglages. Cet organe de commande étant unique, il ne permet pas à l'utilisateur de différencier l'un ou l'autre réglage.

Le brevet européen EP-A-385 473 décrit un siège possédant des systèmes de réglage de la hauteur et de la tension de basculement, qui sont commandés par deux éléments distincts situés au même endroit. Toutefois, il n existe pas de moyens de réglage de l'inclinaison qui, étant coupés aux moyens de réglage précités, pourraient être actionnés au même endroit sur le siège.

Le brevet européen EP-A-592 008, qui est une division du précédent, comporte les mêmes limitations.

Dans ces deux derniers documents, le mécanisme est d'ailleurs extrêmement compliqué.

Par contre, le brevet européen EP-A-549 026 décrit une chaise comportant un mécanisme que l'on peut qualifier également de global, mais très simple pour commander à volonté la hauteur de l'assise et l'inclinaison du dossier, ce mécanisme comportant un levier de manoeuvre pouvant prendre des positions différentes dans lesquelles, par un jeu d'articulations, il confère des configurations différentes aux éléments du siège, un peu à la manière d'un lever de commande de boîte de vitesses. Il ne s'agit donc pas là à proprement parler de la commande de réglages de nature différente.

On constate donc que, dans la technique antérieure, de nombreuses tentatives ont été faites pour permettre à l'utilisateur d'un siège, de procéder aux différents réglages possibles de ce siège au moyen d'organes regroupant ou accouplant plusieurs commandes entre elles, mais qu'un tel regroupement n avait jamais été fait pour les trois moyens de réglage précités, avec une différenciation des commandes de ces réglages.

C'est pourquoi, l'invention vise un siège de bureau comportant des moyens de réglage des divers éléments mobiles et/ou déformables dont il est équipé, dont les commandes individuelles de l'ensemble desdits moyens de réglage sont regroupées en un même point du siège dans un organe unique multifonctions ou "satellite de commande", lesdites commandes étant différenciées par le type de mouvement à effectuer sur un élément déterminé différent dudit satellite pour actionner chaque commande.

Ledit siège est caractérisé en ce qu il comporte à la fois :
- des moyens de réglage de la hauteur de l'assise par rapport au piétement fixe,
- des moyens de réglage et de blocage du degré de basculement du dossier et/ou de l'assise,
- des moyens de réglage de la tension dudit basculement,
   la commande de ces moyens est regroupée dans un satellite multifonctions, dans lequel, sur un premier axe est monté en translation un organe commandant la traction d'un câble déterminant l'ouverture et la fermeture de la soupape du système de réglage en hauteur du siège par rapport à son piétement, sur ce même premier axe est monté sur une portion filetée un écrou mobile axialement sous l'effet de la rotation dudit premier axe, cet écrou déterminant la variation de la tension d'au moins un ressort de torsion auquel est soumis le siège en vue de régler la tension de basculement dudit siège, et enfin autour de ce même premier axe est monté rotatif un second axe dont la rotation détermine l'action d'un organe assurant le blocage du dossier dans l'une quelconque d'au moins deux positions prédéterminées.

Un tel aménagement présente l'avantage considérable de rendre les commandes plus intuitives, puisque celles-ci sont localisées à un même endroit mais nettement clairement différenciées en terme de mouvement à effectuer pour actionner la commande. Par ailleurs, grâce à la conception de ce satellite, ces commandes sont plus aisées - notamment pour le réglage de la tension de basculement du siège qui se trouve sur le côté de l'assise et non plus sous l'assise comme c'est usuellement le cas - et plus esthétiques, puisque plusieurs leviers et manettes sont remplacés par un seul "satellite de commande".

Un tel aménagement implique bien entendu un agencement mutuel desdits éléments de commande, cet agencement se traduisant préférentiellement par le fait que :
- une première commande est actionnée par rotation d'un premier arbre porté par le satellite ;
- une seconde commande est actionnée par rotation d'un second arbre coaxial audit premier arbre ;
- une troisième commande est actionnée par translation dudit second arbre le long du premier arbre.

Ainsi, dans le cas de l'exemple préférentiel précité, la hauteur du siège étant réglable de façon connue par un système pneumatique faisant intervenir un vérin, par exemple, une cartouche de préférence à gaz comprimé pouvant alimenter deux cylindres coaxiaux, la communication entre ces cylindres, en vue de leur coulissement mutuel, étant déterminée par l'ouverture d'une soupape, ladite ouverture est commandée par traction sur un câble, cette traction résultant elle-même de la translation axiale d'un élément porté par ledit satellite, le long dudit premier arbre.

La tension de basculement du siège étant réglable de façon connue par un système faisant intervenir la variation de la torsion appliquée à au moins un ressort hélicoïdal enroulé sur l'axe dudit basculement, ladite variation résulte de la position, le long d'un filetage porté par ledit premier axe, d'un écrou, sous l'effet de la rotation dudit premier axe, tandis que le blocage du dossier dans une position quelconque du dossier résulte de l'action, sur une portion dudit dossier, d'une came rotative, la rotation de cette came résultant, par l'intermédiaire d'un embiellage, d'une rotation dudit second arbre.

Pour résumer, le siège de bureau selon l'invention comporte dans ce mode de réalisation, un satellite multifonctions, dans lequel, sur un premier arbre est monté en translation un organe commandant la traction d'un câble déterminant l'ouverture et la fermeture de la soupape du système de réglage en hauteur du siège par rapport à son piétement, sur ce même premier arbre est monté sur une portion filetée un écrou mobile axialement sous l'effet de la rotation dudit premier axe, cet écrou déterminant la variation de la tension d'au moins un ressort de torsion auquel est soumis le siège en vue de régler la tension de basculement dudit siège, et enfin autour de ce même premier arbre est monté rotatif un second arbre dont la rotation détermine l'action d'un organe assurant le blocage du dossier dans l'une quelconque d'au moins deux positions prédéterminées, par exemple soit en position verticale, soit en position inclinée.

Bien entendu, la définition qui précède vise un mode de réalisation préféré de l'invention, mais de nombreuses variantes de construction peuvent en être envisagées, le but essentiel recherché étant le regroupement en un seul point, situé de préférence sur le côté de l'assise, facile à atteindre par l'utilisateur en position assise, de toutes les commandes de réglage des différentes fonctions permettant d'adapter au mieux le siège au confort de l'utilisateur, quelles que soient sa taille, sa conformation ou les travaux qu'il a à effectuer. On notera à ce sujet que, outre les fonctions principales citées ici à propos de cette réalisation préférée, le même siège pourra être agencé de manière à permettre de remplir d'autres fonctions telles que par exemple la répartition transversale de la souplesse de l'assise, comme il est décrit par exemple au brevet français FR-A-2 642 945, ou un basculement différentiel du dossier par rapport à l'assise, le basculement global de l'assise avec le dossier, le basculement individuel de la pente de l'assise, la modification de la courbure du dossier, le réglage de la profondeur d'assise, ou tout autre mécanisme soumis au réglage de l'utilisateur.

La description qui suit vise à titre d'exemple, un mode préférentiel de réalisation de l'invention, correspondant au dessin annexé, sur lequel :
- La figure 1 est une vue de dessus par l'avant de l'ensemble des mécanismes de réglage et de commande d'un siège de bureau équipé d'un satellite selon l'invention, les éléments constituant le siège proprement dit, à savoir l'assise et le dossier, étant omis, et la portion mobile du carter de de mécanisme étant partiellement arrachée ;
- La figure 2 est une vue de dessous également par l'avant du même mécanisme ;
- La figure 3 illustre en vue éclatée l'agencement des éléments de commande du satellite.
- Les figures 4a et 4b sont des vues de dessus partielles illustrant plus particulièrement certains éléments du mécanisme de réglage de la tension de basculement.
- La figure 5 illustre une variante du mécanisme de blocage du dossier dans plusieurs positions.

Ces figures illustrant un seul et même satellite selon l'invention, les mêmes références désignent les mêmes éléments sur toutes les figures.

Sur ce dessin, on a désigné par 1 la portion inférieure du carter contenant les différents mécanismes de réglage et de commande d'un siège de bureau et qui est montée fixe sur la portion supérieure C d'une colonne support, elle-même pivotante sur la portion inférieure C' de la même colonne, qui est fixée au piétement proprement dit (non représenté), de façon classique.

De manière également classique, la portion 2 supérieure du même carter est montée basculante par rapport à cette portion 1 autour d'un axe 3.

La portion 1 est associée à l'assise (non représentée), tandis que la portion 2 est associée au dossier (non représenté).

Dans l'exemple préférentiel illustré ici, le siège bénéfice de trois réglages, qui sont connus individuellement à savoir :
- Un réglage de la hauteur du siège, c'est à dire de la hauteur de l'ensemble solidaire portion supérieure de colonne C / portion fixe ou assise 1, par rapport à l'ensemble piétement/portion inférieure de colonne C' ;
- Un réglage du degré de basculement du dossier, c'est à dire la commande du blocage dans l'une quelconque d'au moins deux positions extrêmes, de la portion basculante 2 par rapport à la portion fixe 1 ; et
- Un réglage de la tension de ce basculement, c'est à dire de la résistance élastique que doit vaincre l'utilisateur pour incliner le dossier en se penchant vers l'arrière, et qui constitue la force de rappel vers l'avant de ce dossier quand l'utilisateur se penche en avant.

Habituellement, ces trois réglages sont commandés par trois leviers ou manettes répartis sous le siège, agissant individuellement et indépendamment sur les trois mécanismes.

Selon l'invention, ces réglages sont commandés à partir d'un "satellite" unique se composant, comme on le voit en particulier sur la figure 3 :
- D'un premier axe 4 entaillé en croix à son extrémité extérieure 4' de manière à venir s'engager dans un logement en croix correspondant d'un bouton de commande 5, et fileté à son extrémité opposée sur une portion 6, et
- D'un second axe 7 coaxial à l'extérieur du premier axe 4, mobile en translation et en rotation, et portant à son extrémité extérieure une couronne de commande 8 espacée du bouton 5 par une bague 8', et à son extrémité opposée un secteur 9 agencé comme il sera décrit plus loin de manière à entraîner dans son mouvement de translation un câble 10 et dans son mouvement de rotation une tige de connexion 11.

L'intégralité des réglages et commandes énumérés ci-dessus est exécutée par la manoeuvre du bouton 5 et de la couronne 8, de manière appropriée, comme il va être décrit ci-après.

En premier lieu, le réglage du siège en hauteur est commandé par action sur la couronne 8, de manière à effectuer une traction sur le secteur 9, en le rapprochant du bouton 5. Dans le secteur 9 est pratiquée une fente circulaire, traversée par l'extrémité du câble 10, se terminant par un bourrelet 13, qui le maintient en place. Grâce à cette fente circulaire, cette manoeuvre est possible quelle que soit la position angulaire du secteur 9, ce qui est nécessaire en raison de la seconde fonction de la couronne 8, qui est remplie par rotation.

Le câble 10, depuis le secteur 9, chemine au-dessous de la portion fixe 1 du carter, à l'intérieur duquel il pénètre par un trou 14 (figure 2) pour venir s'accrocher, par exemple par un bourrelet 15, à l'extrémité d'un doigt de déclenchement 16, maintenu élastiquement par un palier ,17 sur la soupape de déclenchement 18 d'une cartouche d'air comprimé associé au système de réglage en hauteur du siège dont le principe a été rappelé plus haut.

Le palier élastique 17 maintient normalement la soupape 18 à l'état fermé, c'est à dire bloque le système à toute hauteur choisie, tout en exerçant une force de rappel sur le câble 10. Par manoeuvre en translàtion de la couronne 8, on exerce une traction sur le câble 10, ce qui actionne le doigt de déclenchement 16 et ouvre la soupape 18, ce qui permet de modifier à volonté la hauteur du siège. L'arrêt de cette action en translation sur la couronne 8 détermine le blocage de la hauteur du siège dans la nouvelle position choisie par fermeture de la soupape 18.

En second lieu, le réglage du dossier en inclinaison est commandé par la même couronne 8, mais actionnée cette fois en rotation. La tige de connexion 11, accrochée à une extrémité au secteur 9, est à cet effet accrochée à son autre extrémité à une biellette 19 solidaire en rotation d'un axe 20 portant des cames 21 en plastique, qui, dans au moins une position, bloquent par frottement contre la portion basculante 2, c'est à dire le dossier, selon une inclinaison donnée, tandis que, dans une autre position, elles libèrent ledit dossier. La souplesse de la manoeuvre est assurée par exemple par un ressort à lame 22 appuyant sur la came 21. Des butées souples telles que 23 évitent un arrêt trop brutal du dossier en position libérée.

Un tel réglage en inclinaison peut être conçu sous de nombreuses formes, par exemple le blocage du dossier en position avancée, le blocage multipositions, une limitation de basculement ou toute autre fonction relative à l'inclinaison d'un dossier. L'invention englobe bien entendu la commande de toutes ces variantes, telle que celle illustrée à la figure 6 qui sera décrite ci-après.

La manoeuvre de la couronne 8 permet donc déjà le contrôle de deux fonctionnalités du siège. Le bouton 5 permet au surplus le contrôle d'une troisième fonctionnalité, à savoir le réglage de la tension de basculement du siège.

A cet effet, l'axe 4, qui peut tourner librement à l'intérieur de l'axe 7, pénètre dans l'intérieur de la portion 1 du carter, où il se termine par une portion filetée 6. Sur cette portion filetée 6 est vissée un écrou 24 (figures 1 et 4a) qui, par l'intermédiaire d'un téton 25 entraîne un bras 26 monté pivotant sur un axe oblique 27 (figure 4b). Ce bras 26 coopère avec une plaque 28 à laquelle sont fixées les extrémités d'un couple de ressorts de torsion 29, 29' enroulés autour de l'axe 3 de basculement de la portion 2 portant le dossier.

Par rotation de la portion filetée 6, fixe axialement, l'écrou 24, fixe en rotation, se déplace axialement, dans l'un ou l'autre sens, en entraînant par le téton 25, le bras 26 en pivotement autour de l'axe oblique 27. Du fait de cette obliqueté, la plaque 28 va prendre un mouvement de basculement, en appuyant plus ou moins sur les extrémités des ressorts 29, 29', en modifiant la torsion des ressorts 29, 29', et par conséquent la tension de basculement, c'est à dire l'effort à exercer par l'usager pour incliner le dossier.

La proximité immédiate du bouton 5 et de la couronne 8 permet donc d'assurer le réglage pratiquement simultané de toutes les fonctionnalités du dossier.

On notera que la manoeuvre en translation de la couronne 8 n'interfère pas avec sa manoeuvre en rotation, les jeux entre les différents éléments mobiles permettant le fonctionnement de la tige 11 même quand elle est légèrement oblique en raison de la translation de l'axe 7.

La figure 5 illustre une variante du mécanisme de blocage de l'inclinaison du dossier. On retrouve dans ce mécanisme la couronne 8, l'axe 7, le secteur 9 et la tige de connexion 11 mais la biellette 19' est située dans un plan perpendiculaire à celui dans lequel opérait la biellette 19, de manière à offrir une meilleure transmission de l'action de la tige 11 à une pièce 21', qui joue le rôle que la pièce 21, mais en offrant non plus deux positions extrêmes de blocage, mais quatre, grâce à quatre nervures 30 qui peuvent être mises en jeu selon l'angle de rotation de la couronne 8. De manière connue, un ressort 31 "soulage" la pièce 21' à chaque changement de nervure.

Comme indiqué ci-dessus, la description qui précède constitue un exemple d'illustration non limitatif d'un mode de réalisation de l'invention, et de nombreuses variantes peuvent en être conçues dans le cadre de l'invention. Ainsi, le satellite est représenté ici situé latéralement par rapport au siège : il pourrait aussi bien être situé en tout autre point, pour des raisons pratiques et/ou esthétiques.

Ce satellite regroupe les commandes de trois réglages particuliers : il pourrait aussi bien regrouper un nombre différent de réglages également différents, selon les besoins de l'utilisateur. Il est donc bien entendu que l'invention ne saurait être limitée que par le cadre des revendications ci-après.

## Revendications

1. Siège de bureau comportant des moyens de réglage des divers éléments mobiles et/ou déformables dont il est équipé, dont les commandes individuelles de l'ensemble desdits moyens de réglage sont regroupées en un même point du siège dans un organe unique multifonctions ou "satellite de commande", lesdites commandes étant différenciées par le type de mouvement à effectuer sur un élément (5, 8) déterminé différent dudit satellite pour actionner chaque commande, caractérisé en ce que ledit siège comporte à la fois :
- des moyens de réglage de la hauteur de l'assise par rapport au piétement fixe,
- des moyens de réglage et de blocage du degré de basculement du dossier et/ou de l'assise,
- des moyens de réglage de la tension dudit basculement,
la commande de ces moyens étant regroupée dans ledit satellite multifonctions, dans lequel, le long d un axe est monté en translation un organe (8, 7, 9) commandant la traction d'un câble (10) déterminant l'ouverture et la fermeture de la soupape (18) du système de réglage en hauteur du siège par rapport à son piétement, sur ce même axe est monté sur une portion filetée (6) un écrou (24) mobile axialement sous l'effet de la rotation autour dudit axe, cet écrou (24) déterminant la variation de la tension d'au moins un ressort de torsion (29, 29 ) auquel est soumis le siège, en vue de régler la tension de basculement dudit siège, et enfin autour de ce même axe est monté rotatif un élément (9) dont la rotation détermine l'action d'un organe (11, 19) assurant le blocage du dossier dans l'une quelconque d'au moins deux positions prédéterminées.

2. Siège selon la revendication 1 dans lequel :
- une première commande est actionnée par rotation d'un premier arbre (4) porté par le satellite ;
- une seconde commande est actionnée par rotation d'un second arbre (7) coaxial au premier arbre (4) ;
- une troisième commande est actionnée par translation dudit second arbre (7) le long du premier arbre (4).

3. Siège selon la revendication 2, dans lequel, la hauteur du siège étant réglable par un système pneumatique faisant intervenir une cartouche à gaz comprimée pouvant alimenter deux cylindres coaxiaux (C, C ), la communication entre ces cylindres (C, C ), en vue de leur coulissement mutuel, étant déterminée par l'ouverture d'une soupape (18), ladite ouverture est commandée par traction sur un câble (10), cette traction résultant elle-même de la translation axiale d'un élément comprenant une couronne (8), ledit second arbre (7) et un secteur (9), porté par ledit satellite, le long dudit premier arbre (4).

4. Siège selon la revendication 2, dans lequel la tension de basculement du siège étant réglable par un système faisant intervenir la variation de la torsion appliquée à au moins un ressort hélicoïdal (29, 29 ) enroulé autour de l'axe (3) dudit basculement, ladite variation résulte de la position, le long d'un filetage (6) porté par ledit premier arbre (4), d'un écrou (24), sous l'effet de la rotation dudit premier arbre (4) obtenu par rotation d'un bouton (5) solidaire dudit arbre (4).

5. Siège selon la revendication 2, dans lequel le blocage multiposition du dossier, et plus précisément dans une position quelconque du dossier résultant de l'action sur une portion dudit dossier, d'une came (21) rotative, la rotation de cette came résulte, par l'intermédiaire d'un embiellage (11, 19), d'une rotation dudit élément comprenant la couronne (8), ledit second arbre (7) et le secteur (9), obtenu par rotation de ladite couronne (8).

## Claims

1. Office chair comprising means for adjusting the various moving and/or deformable elements with which it is equipped, of which the individual controls for the said adjusting means as a whole are brought together at one and the same point on the chair in a single multifunction or "control satellite" unit, the said controls being differentiated by the type of movement to be performed on a particular different element (5, 8) of the said satellite in order to operate each control, characterised in that the said chair comprises, at one and the same time:
- means for adjusting the height of the seat in relation to the fixed underframe,
- means for adjusting and locking the degree of tilting motion of the back and/or of the seat,
- means for adjusting the tension of the said tilting motion,
the control for these means being brought together in the said multifunction satellite in which there is mounted, in translation along a spindle, a unit (8, 7, 9) controlling the traction of a cable (10) determining the opening and closing of the valve (18) of the system for adjusting the height of the seat in relation to its base, there is mounted on this same spindle, on a threaded portion (6), a nut (24) which moves axially under the effect of rotation about the said spindle, this nut (24) determining the variation in the tension of at least one torsion spring (29, 29') to which the chair is subjected, with a view to adjusting the tilting tension of the said chair, and finally there is mounted, for rotation about this same spindle, an element (9), the rotation of which determines the action of a unit (11, 19) effecting the locking of the back in any one of at least two predetermined positions.

2. Chair according to claim 1, in which:
a first control is operated by rotation of a first shaft (4) carried by the satellite;
- a second control is operated by rotation of a second shaft (7) which is coaxial with the first shaft (4); and
- a third control is operated by translation of the said second shaft (7) along the first shaft (4).

3. Chair according to claim 2, in which, the height of the seat being adjustable by a pneumatic system bringing into operation a compressed gas cartridge capable of supplying two coaxial cylinders (C, C'), communication between these cylinders (C, C'), with a view to their mutual sliding motion, being determined by the opening of a valve (18), the said opening is controlled by traction on a cable (10), this traction itself resulting from the axial translation of an element comprising a crown (8), the said second shaft (7) and a sector (9), which is carried by the said satellite, along the said first shaft (4).

4. Chair according to claim 2, in which, the tilting tension of the chair being adjustable by a system bringing into operation variation of the torsion applied to at least one helicoidal spring (29, 29') wound round the spindle (3) of the said tilting motion, the said variation results from the position, along a thread (6) carried by the said first shaft (4), of a nut (24) under the effect of the rotation of the said first shaft (4) which is obtained by rotation of a button (5) integral with the said shaft (4).

5. Chair according to claim 2, in which, the multiposition locking of the back, and more precisely in any position whatsoever of the back resulting from the action, on a portion of the said back, of a rotary cam (21), the rotation of this cam results, via a linkage, (11, 19), from rotation of the said element comprising the crown (8), the said second shaft (7) and the sector (9), which is obtained by rotation of the said crown (8).

## Patentansprüche

1. Bürostuhl, mit Mitteln zum Einstellen verschiedener beweglicher und/oder verformbarer Elemente, mit denen er ausgerüstet ist, wobei die einzelnen Steuerungen der Gesamtheit der Einstellmittel an einem einzigen Punkt des Stuhls in einem einzigen Multifunktionsbauteil oder "Steuerungssatelliten" zusammengefaßt sind, wobei die Steuerungen durch den Typ der Bewegung unterschieden sind, die an einem vom Satelliten verschiedenen, bestimmten Element (5, 8) auszuführen ist, um jede einzelne Steuerung vorzunehmen, dadurch gekennzeichnet, daß der Stuhl zugleich enthält:
- Mittel zum Einstellen der Höhe des Sitzes in bezug auf das feste Fußgestell,
- Mittel zum Einstellen und zum Blockieren des Kippgrades der Rückenlehne und/oder des Sitzes,
- Mittel zum Einstellen der Kippspannung,
wobei die Steuerung dieser Mittel in dem Multifunktionssatelliten zusammengefaßt ist, in dem längs einer Achse ein Bauteil (8, 7, 9) verschiebbar angebracht ist, das den Zug eines Seils (10) steuert, das das Öffnen und das Schließen des Ventils (18) des Systems zum Einstellen der Höhe des Stuhls in bezug auf sein Fußgestell steuert, wobei auf derselben Achse an einem Gewindeabschnitt (6) eine Mutter (24) angebracht ist, die unter der Wirkung der Drehung um diese Achse axial beweglich ist, wobei diese Mutter (24) die Veränderung der Spannung wenigstens einer Torsionsfeder (29, 29') bestimmt, die den Stuhl vorbelastet, um die Kippspannung des Stuhls einzustellen, wobei schließlich um diese Achse ein Element (9) drehbar angebracht ist, dessen Drehung die Wirkung eines Bauteils (11, 19) festlegt, das die Blockierung der Rückenlehne in irgendeiner von wenigstens zwei vorgegebenen Stellungen sicherstellt.

2. Stuhl nach Anspruch 1, in dem:
- eine erste Steuerung durch die Drehung einer vom Satelliten getragenen ersten Welle (4) ausgeführt wird;
- eine zweite Steuerung durch die Drehung einer zur ersten Welle (4) koaxialen zweiten Welle (7) ausgeführt wird;
- eine dritte Steuerung durch Verschieben der zweiten Welle (7) längs der ersten Welle (4) ausgeführt wird.

3. Stuhl nach Anspruch 2, dessen Höhe durch ein Druckluftsystem einstellbar ist, das eine Kartusche mit komprimiertem Gas verwendet, um zwei koaxiale Zylinder (C, C') zu versorgen, wobei die Verbindung zwischen diesen Zylindern (C, C') für ihr relatives Gleiten durch Öffnen eines Ventils bestimmt wird, wobei die Öffnung durch Ziehen an einem Seil (10) gesteuert wird, wobei sich dieser Zug seinerseits aus der axialen Verschiebung eines Elements längs der ersten Welle (4) ergibt, welches einen Kranz (8), die zweite Welle (7) und einen vom Satelliten getragenen Kreissektor (9) enthält.

4. Stuhl nach Anspruch 2, in dem die Kippspannung des Stuhls durch ein System einstellbar ist, das die Veränderung der auf wenigstens eine um die Kippachse (3) gewundene Schraubenfeder (29, 29') ausgeübten Torsion verwendet, wobei die Veränderung sich aus der Position einer Mutter (24) längs eines von der ersten Welle (4) getragenen Gewindes (6) unter der Wirkung der Drehung der ersten Welle (4), die durch Drehung eines mit der Welle (4) verbundenen Knopfes (5) erhalten wird, ergibt.

5. Stuhl nach Anspruch 2, bei dem sich die Multistellungsblockierung der Rückenlehne und genauer die Blockierung in einer beliebigen Stellung der Rückenlehne aus der Einwirkung eines drehbaren Nockens (21) auf einen Abschnitt der Rückenlehne ergibt, wobei die Drehung dieses Nockens sich über ein Gestänge (11, 19) aus einer Drehung des den Kranz (8), die zweite Welle (7) und den Kreissektor (9) enthaltenden Elements, die durch Drehen des Kranzes (8) erhalten wird, ergibt.
